# EUROPÄISCHE PATENTSCHRIFT

(11) **EP 1 626 435 B1**
(45) Veröffentlichungstag und Bekanntmachung des Hinweises auf die Patenterteilung: **31.12.2008**
(21) Anmeldenummer: 05015754.4
(22) Anmeldetag: 20.07.2005
(51) Int. Cl.: H01J 61/54, H01J 61/82

(54) **Hochdruckentladungslampe mit einer Zündhilfe**
High pressure discharge lamp with a starting aid
Lampe de décharge à haute pression avec un dispositif d'allumage

(30) Priorität: 23.07.2004 DE 102004035931
(43) Veröffentlichungstag der Anmeldung: 15.02.2006
(73) Patentinhaber: FLOWIL INTERNATIONAL LIGHTING (HOLDING) B.V., 1097 JB Amsterdam (NL)
(72) Erfinder: Schaaf, Walter, 3290 Diest (BE)
(74) Vertreter: Zech, Stefan Markus

(56) Entgegenhaltungen:
- JP-A- 55 119 339
- JP-A- 55 146 859
- US-A- 5 109 183

## Beschreibung

Die Erfindung betrifft eine Hochdruckentladungslampe, insbesondere eine Hochdrucknatriumdampflampe (SHP-Lampe) mit einer Zündhilfe mit einer um ein aus Quarz oder einer lichtdurchlässigen Keramik, insbesondere aus polykristallinem Aluminiumoxid (PCA), bestehendes, zwei Enden aufweisendes, Brennerrohr herum gewendelten und an der äußeren Oberfläche desselben anliegenden und ebenfalls zwei Enden aufweisenden Antenne aus Draht, sowie mit zwei von seinen beiden Enden her in das Brennerrohr hineinragenden Elektroden.

Hochdruckentladungslampen, wie Metallhalogenlampen oder Hochdrucknatriumdampflampen, brauchen zum Starten eine hohe Zündspannung, die üblicherweise von einer speziellen Zündquelle erzeugt wird. Derartige Hochdruckentladungslampen werden mit einer Zündhilfe ausgerüstet, die das Zündverhalten verbessert. Der benötigte Hochspannungsimpuls wird in der Zündquelle erzeugt und zwischen den Elektroden angelegt.

Es ist eine Hochdruckentladungslampe mit einer Zündhilfe der eingangs genannten Bauart bekannt (US-PS-4 520 294), bei welcher die Antenne mit einem eingebauten Starter verbunden ist, der die benötigten Hochspannungspulse erzeugt. Die Antenne ist dabei nicht am Brennerrohr selber festgelegt sondern nur an gesonderten Halterungen innerhalb eines Hüllkolbens und lässt sich somit nicht unabhängig von den Halterungen am Brennerrohr anbringen. Dies ist aufwendig und kostenträchtig. Außerdem kann sich die Zündhilfe unter dem Einfluß der auftretenden Wärmespannungen bei den vorhandenen hohen Betriebstemperaturen am Brennerrohr verlagern, was sich sehr nachteilig auf das Zündverhalten auswirkt.

Ferner ist eine Zündhilfe für eine Hochdruckentladungslampe bekannt (EP-1 355 345 A1), bei welcher die Antenne aus Titannitrid oder aus einem anderen Metallnitrid besteht, das jeweils als Pulver in Streifenform in die Wand eines PCA-Brenners eingesintert wird. Für verschiedene Lampentypen müssen verschiedene Antennen und deren Materialien eingesetzt werden. Brennerrohre aus PCA sind am Markt ohne Schwierigkeit verfügbar und frei erhältlich, derartige Brennerrohre mit verschiedenen Antennen der beschriebenen Art jedoch nicht. Die Herstellung solcher Zündhilfen ist somit nicht nur recht schwierig sondern auch aufwendig. Außerdem ist bei induktiven Zündhilfen das elektrische Kontaktieren der eingesinterten Antenne durch eine Bimetallfeder problematisch, da es vorkommt, dass beim Prozeß des Einsinterns Material der Antenne gerade dort, wo die Bimetallfeder zur Anlage kommt, von Material des Brenners abgedeckt wird. Diese bekannte Bauform besitzt bereits im Bereich der Elektroden um das Brennerrohr herumlaufende Ringe, mit denen die Antenne mit ihren jeweiligen Enden in Verbindung steht, um möglichen exzentrischen Anordnungen der Elektroden, d. h. deren gegebenenfalls beim Einschmelzen im Brennerrohr auftretende Abweichungen von dessen Mittelachse, Rechnung zu tragen.

Außerdem ist aus der US-A-2003/0006705 eine Zündhilfe der eingangs genannten Bauart bekannt, die lediglich um das Brennerrohr gewickelt ist, ohne daß gesonderten Elemente zur Festlegung der Zündhilfe am Brennerrohr vorgesehen wären.

Außerdem ist aus der JP 55-146 859 A eine Entladungslampe mit einer Zündhilfe bekannt, die eine um ein Brennerrohr mit Elektroden gewendelte Antenne aus Draht umfasst, die an ihren Enden mit Klemmringen verbunden ist, wodurch eine Befestigung der Zündhilfe am Brennerrohr erreicht wird. Die Antenne ist allerdings nicht ausreichend gegen eine Verlagerung, beispielsweise während der Montage gesichert.

Schließlich ist aus der US-A-5 757 137 eine Hochdruckentladungslampe mit einer Zündhilfe bekannt, die sich als geradliniger Draht längs des Brennerrohrs erstreckt und am einen Ende desselben teilweise um dasselbe geschlungen ist und am anderen Ende des Brennerrohrs von einer gesonderten Halterung abgestützt ist, die einen komplizierten Aufbau besitzt.

Die der Erfindung zugrundeliegende Aufgabe wird darin gesehen, eine Hochdruckentladungslampe mit einer Zündhilfe der eingangs genannten Bauart zu schaffen, die eine kostengünstige, flexible Fertigung und die Verwendung gleicher Brennerrohre für unterschiedliche Lampentypen ermöglicht, ohne dass Einsinterungen benötigt würden.

Diese Aufgabe wird erfindungsgemäß dadurch gelöst, dass im Bereich der Elektroden auf jedem Ende des Brennerrohrs ein gespaltener Klemmring unter Vorspannung aufgebracht ist, dass die Antenne mit jedem ihrer beiden Enden an jeweils einem der Ringe angeschweißt ist, und dass die Ringe oder die Enden der Antenne jeweils mit einem keramischen Zement bzw. Kitt an der Oberfläche des Brennerrohrs festgelegt sind.

Die Spaltung der Ringe ermöglicht ihren Klemmsitz auf den Brennrohrenden und auch ihre Aufbringung auf Brennerrohre, die vom Normdurchmesser geringfügig abweichen, solange eine ausreichende Vorspannung sichergestellt ist. Die Antennenenden werden nach dem Aufbringen der Ringe um das Brennerrohr gewickelt und mit den Außenseiten der Ringe verschweißt. Vor allen Dingen ermöglicht die Erfindung die Verwendung der Zündhilfe für verschiedene Lampentypen, da sie noch nach der Fertigstellung, z. B. eines PCA-Brenners, an demselben angebracht werden kann. Ein Tropfen keramischer Klebstoff bzw. Kitt in Form einer Suspension wird nach dem Aufsetzen der Ringe auf diese oder die Enden der Antenne und das Brennerrohr aufgebracht.

Diese Tropfen sichern nach ihrer Trocknung bei Umgebungstemperatur die Ringe oder die genannten Enden und stets die Antenne an der Oberfläche des Brennerrohres gegen jedwede Verlagerung während der Montage. Nach dem Zünden des Brenners und bei Erreichen von dessen Betriebstemperatur sintert das Material des jeweiligen Tropfens mit dem Material des Brenners zusammen und sorgt für eine unverrückbare Festlegung der Ringe oder der Enden der Antenne, sowie der Antenne selber, an der Brenneroberfläche, und damit für ein einwandfreies Zünden des Brenners während dessen gesamter Lebensdauer.

Dabei kann der keramische Zement bzw. Kitt vorteilhaft Aluminiumoxid enthalten, das den gleichen Wärmeausdehnungskoeffizienten aufweist wie das PCA-Rohr.

Bei einer erfindungsgemäßen Hochdruckentladungslampe mit einer Zündhilfe für induktive Zündung bei einem in einem Hüllkolben mit Sockel angeordneten Brenner ist zweckmäßig eine an sich bekannte Bimetallfeder zur Verbindung der Antenne mit einer Zündquelle vorgesehen, wobei gemäß der Erfindung die Bimetallfeder im kalten Zustand des Brenners an dem am weitesten vom Sockel abgelegenen Ring zur Anlage kommen kann. Das metallische Kontaktieren sichert einen geringen Übergangswiderstand für den Strom. Nach dem Zünden unterbricht die Bimetallfeder unter dem Einfluß der ansteigenden Temperatur die Stromzufuhr zur Antenne, um im Falle einer Hochdrucknatriumdampflampe Natriumverluste durch die Wand des Brennerrohrs hindurch zu vermeiden.

Bei einer bevorzugten Ausführungsform besteht die Antenne aus Molybdän, während die Ringe aus Chromnickelstahl bestehen. Es können jedoch je nach Anwendung auch anderweitige Metalle Verwendung finden.

Die Erfindung und ihre vorteilhaften Weiterbildungen sind als Ausführungsformen im folgenden anhand der Zeichnungen näher erläutert.

Es zeigt:
Fig. 1
   eine Draufsicht auf eine SHP-Lampe mit einem Hüllkolben mit Sockel und einem in dem Hüllkolben angeordneten PCA-Brenner mit einer induktiven Zündhilfe nach der Erfindung;
Fig. 2
   eine Draufsicht auf eine Seite des Endes des PCA-Brenners mit der induktiven Zündhilfe nach Fig. 1 in leicht abgewandelter Form und in vergrößertem Maßstab;
Fig. 3
   einen Schnitt längs der Linie III-III in Fig. 2;
Fig. 4
   eine Draufsicht auf eine SHP-Lampe mit einem Hüllkolben mit Sockel und einem in dem Hüllkolben angeordneten PCA-Brenner mit einer kapazitiven Zündhilfe nach der Erfindung;
Fig. 5
   eine Draufsicht auf eine Seite des Endes des PCA-Brenners mit der kapazitiven Zündhilfe nach Fig. 4 in leicht abgewandelter Form und in vergrößertem Maßstab.
Fig. 6
   einen Schnitt längs der Linie VI-VI in Fig. 5.

Gemäß der Ausführungsform nach Fig. 1 ist in einem Hüllkolben 1 mit einem Sockel 2 einer SHP-Lampe 3 um ein zwei Enden 4 und 5 aufweisendes Brennerrohr 6 aus PCA herum und an der äußeren Oberfläche des Brennerrohrs anliegendend eine ebenfalls zwei Enden 7 und 8 aufweisende Antenne 9 einer Zündhilfe 12 vorgesehen. Es sind zwei von seinen beiden Enden 4 und 5 in das Brennerrohr 6 hineinragende Elektroden 10 und 11 vorhanden.

Erfindungsgemäß ist im Bereich der Elektroden 10 und 11 auf jedem Ende 4, 5 des Brennerrohres 6 ein gespaltener Klemmring 13, 14 unter Vorspannung aufgebracht; die Antenne 9 ist mit jedem ihrer beiden Enden 7, 8 an jeweils einem der Ringe 13, 14 angeschweißt. Die Ringe 13, 14 sind jeweils mit einem keramischen Zement bzw. Kitt 15, 16 an der Oberfläche des Brennerrohrs 6 festgelegt.

Der bei Umgebungstemperatur trocknende Zement bzw. Kitt 15, 16 ist jeweils als Suspensionstropfen aufgebracht und bei Betriebstemperatur des Brenners 18 aushärtbar, wobei sich dieser Tropfen mit der Oberfläche des Brennerrohres 6 fest verbindet.

Zweckmäßig enthält auch der keramische Zement bzw. Kitt Aluminiumoxid und weist nach seiner Trocknung den gleichen Wärmeausdehnungskoeffizienten auf wie das PCA-Rohr.

Die in der Fig. 1 einerseits und in den Fig. 2 und 3 andererseits etwas unterschiedliche Lage der Antennenenden 7 und 8, ist hier nicht relevant.

Bei der in den Fig. 1, 2 und 3 gezeigten Ausführungsform handelt es sich um eine Zündhilfe für induktive Zündung, bei der eine Bimetallfeder 17 zur Verbindung mit einer nicht gezeigten Zündquelle vorgesehen ist. Diese Bimetallfeder 17 liegt im kalten Zustand des Brenners 18 an dem am weitesten vom Sockel 2 abgelegenen Ring 13 an.

Wie Fig. 1 zu entnehmen ist, wird der Brenner 18 innerhalb des Hüllkolbens 1 von zwei Halterungen 19 und 20 einerseits am Sockel 2 und andererseits an einer Eindrückung 21 am gegenüberliegenden Ende 22 des Hüllkolbens 1 fixiert. Diese Halterungen 19 und 20 dienen ferner der Stromzufuhr von Anschlüssen 23 und 24 zu den Elektroden 10 und 11, wobei zwischen dem Anschluss 24 und der Halterung 19 ein Leitungsdraht 25 geschaltet ist. Mit 26 ist ein Getter bezeichnet. Die Bezugszeichen 27 und 28 bezeichnen Schweißpunkte der Antennenenden 7 und 8 an den Ringen 13 und 14. Die an den Enden 4, 5 des Brennerrohrs 6 eingeschmolzenen Elektroden 10 und 11 besitzen Anschlüsse 29 und 30 zur leitenden Verbindung mit den Halterungen 19 und 20. Eine nicht gezeigte Stromquelle zur Speisung des Brenners 18 dient gleichzeitig als die oben erwähnte Zündquelle für die Zündhilfe 12.

Die in den Fig. 4, 5 und 6 gezeigte zweite Ausführungsform mit einer kapazitiven Zündhilfe 12' ist erfindungsgemäß der in den Fig. 1 und 2 gezeigten ersten Ausführungsform mit einer induktiven Zündhilfe 12 weitgehend gleich, weshalb jeweils gleiche Teile mit jeweils gleichen Bezugszeichen versehen worden sind. Auch hier ist die etwas unterschiedliche Lage der Antennenenden 7, 8 in den Fig. 5 und 6 gegenüber der Fig. 4 hier nicht relevant.

Zum Unterschied von der induktiven Zündhilfe 12 nach den Fig. 1 und 2 besitzt die kapazitive Zündhilfe 12' nach der Fig. 4 keine elektrische Verbindung zur stromführenden Halterung 19 und die jeweiligen Suspensionstropfen des Zements bzw. Kitts 15, 16 sind auf die Enden 7 und 8 der Antenne 9 und die angrenzende Oberfläche des Brennerrohrs 6 aufgebracht worden, wobei die Ringe 13, 14 einen größeren Abstand von den Rändern 31 und 32 des Brennerrohrs 6 aufweisen. Aus den genannten Gründen gibt es hier keine Bimetallfeder. Die Halterungen 19' und 20' besitzen eine gegenüber den Halterungen 19 und 20 etwas veränderte Gestalt.

## Patentansprüche

1. Hochdruckentladungslampe (3),
insbesondere eine Hochdrucknatriumdampflampe, mit einem Brenner (18) und mit einer Zündhilfe (12, 12') mit einer um ein aus Quarz oder einer lichtdurchlässigen Keramik, insbesondere aus polykristallinem Aluminiumoxid, bestehendes, zwei Enden (4, 5) aufweisendes, Brennerrohr (6) des Brenners (18) herum gewendelten und an der äußeren Oberfläche desselben anliegenden und ebenfalls zwei Enden (7, 8) aufweisenden Antenne (9) aus Draht, sowie mit zwei von seinen beiden Enden (4, 5) her in das Brennerrohr (6) hineinragenden Elektroden (10, 11),
**dadurch gekennzeichnet,**
**dass** im Bereich der Elektroden (10, 11) auf jedem Ende (4, 5) des Brennerrohrs (6) ein gespaltener Klemmring (13, 14) unter Vorspannung aufgebracht ist, dass die Antenne (9) mit jedem ihrer beiden Enden (7, 8) an jeweils einem der Ringe (13, 14) angeschweißt ist, und dass die Ringe (13, 14) oder die Enden (7, 8) der Antenne (9) jeweils mit einem keramischen Zement bzw. Kitt (15, 16) an der Oberfläche des Brennerrohrs (6) festgelegt sind.

2. Hochdruckenladungslampe nach Anspruch 1,
**dadurch gekennzeichnet,**
**dass** der bei Umgebungstemperatur trocknende Zement bzw. Kitt (15, 16) bei Betriebstemperatur des Brenners (18) aushärtbar ist.

3. Hochdruckentladungslampe nach Anspruch 1 oder 2 mit einem Brennerrohr (6) aus polykristallinem Aluminiumoxid (PCA),
**dadurch gekennzeichnet,**
**dass** auch der keramische Zement (15, 16) Aluminiumoxid enthält und nach seiner Trocknung den gleichen Wärmeausdehnungskoeffizienten aufweist wie des PCA-Rohr.

4. Hochdruckentladungslampe nach Anspruch 1, 2 oder 3 mit einer Zündhilfe (12) für induktive Zündung und mit einem in einem Hüllkolben (1) mit Sockel (2) angeordneten Brenner (18),
**dadurch gekennzeichnet,**
**dass** eine Bimetallfeder (17) zur Verbindung der Antenne (9) mit einer Zündquelle vorgesehen ist, und dass diese Bimetallfeder (17) im kalten Zustand des Brenners (18) an dem am weitesten vom Sockel (2) abgelegenen Ring (13) anliegt.

5. Hochdruckentladungslampe nach Anspruch 1,
**dadurch gekennzeichnet,**
**dass** die Antenne (9) aus Molybdän besteht.

6. Hochdruckentladungslampe nach Anspruch 1,
**dadurch gekennzeichnet,**
**dass** die Ringe (13, 14) aus CrNi-Stahl bestehen.

## Claims

1. A high-pressure discharge lamp (3),
in particular a high-pressure sodium vapour lamp, having a burner (18) and an ignition aid (12, 12') comprising a wire antenna (9) coiled around a burner tube (6) of the burner (18), which tube is made of quartz or a light-transmitting ceramic, in particular polycrystalline aluminium oxide, and has two ends (4, 5), the wire antenna resting against the outer surface of the burner tube and likewise having two ends (7, 8), and comprising two electrodes (10, 11) protruding into the burner tube (6) from both of its ends (4, 5),
**characterized in that**
a slotted locking ring (13, 14) is placed at each end (4, 5) of the burner tube (6) in the area of the electrodes (10, 11) under pretension, the antenna (9) is welded to one of the rings (13, 14) at each of its two ends (7, 8), and the rings (13, 14) or the ends (7, 8) of the antenna (9) are each fixed on the surface of the burner tube (6) by means of a ceramic cement or putty (15, 16).

2. The high-pressure discharge lamp according to claim 1,
**characterized in that**
the cement or putty (15, 16) drying at ambient temperature is curable at the operating temperature of the burner (18).

3. The high-pressure discharge lamp according to claim 1 or 2, having a burner tube (6) of polycrystalline aluminium oxide (PCA),
**characterized in that**
the ceramic cement (15, 16) also contains aluminium oxide and, after its drying, exhibits the same heat expansion coefficient as the PCA tube.

4. The high-pressure discharge lamp according to claim 1, 2, or 3, having an ignition aid (12) for inductive ignition and a burner (18) arranged in a jacket (1) having a socket (2),
**characterized in that**
a bimetallic spring (17) is provided for connecting the antenna (9) to an ignition source, and that this bimetallic spring (17), in the cold state of the burner (18), rests against the ring (13) situated farthest from the socket (2).

5. The high-pressure discharge lamp according to claim 1,
**characterized in that**
the antenna (9) consists of molybdenum.

6. The high-pressure discharge lamp according to claim 1,
**characterized in that**
the rings (13, 14) consist of CrNi steel.

## Revendications

1. Lampe à décharge à haute pression (3),
en particulier une lampe à vapeur de sodium à haute pression, comprenant un brûleur (18) et un auxiliaire d'amorçage (12, 12') comprenant une antenne (9) en fil spiralée autour d'un tube (6) de brûleur (18), lequel tube est constitué de quartz ou d'une céramique translucide, en particulier d'oxyde d'aluminium polycristallin, et présente deux extrémités (4, 5), l'antenne étant disposée contre la surface extérieure de tube de brûleur et présentant également deux extrémités (7, 8), ainsi que deux électrodes (10, 11) s'avançant dans le tube (6) de brûleur par ses deux extrémités (4, 5),
**caractérisée en ce**
**qu'**une bague de serrage (13, 14) fendue est posée sous précontrainte sur chaque extrémité (4, 5) du tube (6) de brûleur au niveau des électrodes (10, 11), l'antenne (9) est soudée par chacune de ses deux extrémités (7, 8) à la bague respective (13, 14), et les bagues (13, 14) ou les extrémités (7, 8) de l'antenne (9) sont fixées chacune sur la surface du tube (6) de brûleur au moyen d'un ciment céramique ou de mastic (15, 16).

2. Lampe à décharge à haute pression selon la revendication 1,
**caractérisée en ce que**
le ciment ou mastic (15, 16) séchant à température ambiante est durcissable à la température de fonctionnement du brûleur (18).

3. Lampe à décharge à haute pression selon la revendication 1 ou 2, comprenant un tube de brûleur (6) en oxyde d'aluminium polycristallin (PCA),
**caractérisée en ce que**
le ciment céramique (15, 16) contient aussi de l'oxyde d'aluminium et présente, après son séchage, le même coefficient de dilatation thermique que le tube en PCA.

4. Lampe à décharge à haute pression selon la revendication 1, 2 ou 3, comprenant un auxiliaire d'amorçage (12) pour amorçage inductif et un brûleur (18) disposé dans une enveloppe (1) munie d'un culot (2),
**caractérisée en ce**
**qu'**un ressort bilame (17) est prévu pour relier l'antenne (9) à une source d'amorçage, et ce ressort bilame (17) se trouve contre la bague (13) la plus éloignée du culot (2) lorsque le brûleur est à l'état froid (18).

5. Lampe à décharge à haute pression selon la revendication 1,
**caractérisée en ce que**
l'antenne (9) est en molybdène.

6. Lampe à décharge à haute pression selon la revendication 1,
**caractérisée en ce que**
les bagues (13, 14) sont en acier CrNi.
